# FASCICULE DE BREVET EUROPEEN

(11) **EP 1 644 280 B1**
(45) Date de publication et mention de la délivrance du brevet: **24.02.2010**
(21) Numéro de dépôt: 04767526.9
(22) Date de dépôt: 30.06.2004
(51) Int. Cl.: B66B 9/02, B66B 9/08, B66F 7/08

(54) **ELEVATEUR**
AUFZUG
LIFT

(30) Priorité: 30.06.2003 FR 0307868
(43) Date de publication de la demande: 12.04.2006
(73) Titulaire: Bourgeois, Alain, Dungarvan, Co. Waterford (IE)
(72) Inventeur: Bourgeois, Alain, Dungarvan, Co. Waterford (IE)
(74) Mandataire: Honoré, Anne-Claire
(86) Numéro de dépôt international: PCT/FR2004/001682
(87) Numéro de publication internationale: WO 2005/003012

(56) Documents cités:
- DE-A- 4 234 490
- US-A- 5 542 806

## Description

La présente invention a pour objet un élévateur destiné à transporter des personnes entre un niveau inférieur et un niveau supérieur particulièrement destiné à être installé dans des habitations pour faciliter l'accès à l'étage des utilisateurs dont la mobilité est réduite telle que des personnes handicapées âgées par exemple.

Dans ce domaine, on connaît bien des élévateurs comprenant une cabine ou une plate-forme horizontale apte à être translatée verticalement dans une cage verticale depuis un niveau inférieur jusqu'à un niveau supérieur et inversement par des moyens d'actionnement ; c'est le cas, par exemple, du brevet français FR 2.584.694 décrivant un ascenseur hydraulique avec une cabine. L'ascenseur hydraulique comporte une cabine qui est en liaison, par l'intermédiaire des moyens de support et de poulies de renvoi, avec un cylindre hydraulique déplaçable dans la direction de la course de la cabine, ladite cabine pouvant être montée et descendue par l'amenée et l'évacuation d'un liquide de travail. L'amenée du liquide de travail au cylindrique hydraulique s'effectue au moyen d'une pompe entraînée par un moteur. Ainsi, la tige dé piston du cylindre hydraulique ancrée de façon fixe avec son extrémité supérieure, qui peut sortir sous l'effet de l'apesanteur pour faire monter la cabine, est reliée à son extrémité à une poulie guidant le moyen de support ancré de façon fixe à l'une de ses extrémités et ancré sur la cabine à son autre extrémité.

Bien que les moyens d'actionnement de ce type d'élévateur présente un volume limité, l'installation de ce type d'élévateur nécessite des travaux de gros oeuvre dans l'habitation qui grèvent considérablement le coût de pose de ce type d'élévateur.

Un autre élément est également connu de DE-A-4234490, élévateur dit hydraulique dont la cabine est en liaison avec le piston d'un cylindre hydraulique afin de monter et descendre ladite cabine par l'amenée et respectivement l'évacuation d'un liquide de travail au cylindre hydraulique ; c'est le cas, par exemple, du brevet allemand DE 3.136.739. Le cylindre hydraulique est en liaison, par l'intermédiaire d'une pompe, avec un accumulateur de pression conçu sous forme de cylindre, dont le piston est chargé par un contrepoids à travers la tige du piston.

On observera ainsi que la longueur du cylindre hydraulique correspond à la course maximale de la cabine de sorte que la hauteur d'élévation de la cabine est particulièrement limitée.

Afin de remédier à cet inconvénient, on a déjà imaginé des dispositifs d'entraînement hydrostatiques permettant de grandes longueurs de course. C'est le cas, par exemple, du brevet européen EP 0.374.500 décrivant un système élévateur à ciseaux, utilisable notamment dans les garages pour lever des véhicules, comportant deux paires de bras montés en ciseaux, l'une des extrémités libres d'un bras d'une paire étant articulée autour d'un axe fixe solidaire du sol, l'autre extrémité étant articulée autour d'un axe coulissant le long de l'un des bords latéraux du châssis élévateur, l'autre bras ayant une extrémité articulée autour d'un axe fixe solidaire du bord latéral du châssis élévateur, et son autre extrémité articulée autour d'un axe coulissant le long du sol. Les deux bras d'une paire sont montés de manière pivotante selon un axe qui supporte une bielle, reliée de manière pivotante aux extrémités des deux vérins hydrauliques servant d'organe d'actionnement, selon un axe excentré de son axe de montage, pouvant tourner de 90° entre une position globalement horizontale et une position où elle sera bloquée en rotation. La bielle est avantageusement munie de roulettes afin que celles-ci permettent une montée rapide de l'axe de rotation qui lie les deux bras d'une paire entre eux, lorsque le châssis élévateur est en position base. De plus, l'existence de la bielle elle-même permet également, grâce à sa rotation, par démultiplication, une montée rapide de l'axe de rotation qui lie les deux bras d'une paire entre eux.

Ce type d'élévateur présente l'inconvénient de nécessiter des travaux de gros oeuvre et de terrassement au fond de la cage pour réaliser une cuvette située sous le niveau inférieur pour accueillir le dispositif d'entraînement hydrostatique, ce qui grève considérablement les coûts de pose de tels élévateur. A défaut, la plate-forme de l'élévateur ne peut affleurer le niveau du sol lorsque l'élévateur est en position inférieure, les bras et l'organe d'actionnement étant disposés en dessous de la plate-forme.

L'un des buts de l'invention est donc de remédier à cet inconvénient en proposant un élévateur de conception simple et peu onéreuse évitant la réalisation d'une cuvette au fond de la cage de l'élévateur.

A cet effet, et conformément à l'invention, il est proposé un élévateur entre un niveau inférieur et un niveau comprenant une cabine ou une plate-forme sensiblement horizontale apte à être translatée verticalement dans une cage verticale depuis le niveau inférieur jusqu'au niveau supérieur et inversement, par des moyens d'actionnement positionnés sous la plate-forme remarquable en ce que lesdits moyens d'actionnement comprennent d'une part au moins une paire de bras montés en ciseaux, c'est-à-dire articulés autour d'un axe dans leur partie médiane, les extrémités libres d'un premier bras d'une paire étant articulées autour d'un axe fixe solidaire de la cage et respectivement à la plate-forme autour d'un axe coulissant le long de l'un des bords latéraux de la plate-forme et les extrémités libres du second bras étant articulées autour d'un axe fixe solidaire du bord latéral de ladite plate-forme et respectivement à la cage autour d'un axe coulissant, de telle sorte que l'axe d'articulation du second bras à la plate-forme, l'axe médian d'articulation des bras d'une paire et l'axe d'articulation du premier bras à la cage ne soient jamais alignés, et d'autre part un organe d'actionnement coopérant avec au moins l'un des bras, l'actionnement dudit organe procurant la rotation du premier bras depuis une première position où ledit second bras s'étend au dessus de l'axe coulissant jusqu'à une seconde position inférieure où ledit premier bras s'étend en dessous dudit axe coulissant, assurant ainsi la translation de la plate-forme depuis une première position où elle s'étend au niveau supérieur de l'habitation jusqu'à une seconde position où elle s'étend au niveau inférieur sous ledit axe coulissant, et inversement.

L'organe d'actionnement consiste, de préférence, en un vérin dont le corps est solidaire de la cage et dont la tige est articulée à une bielle articulée à l'un des bras de la paire de telle manière que les axes d'articulation de la bielle à la tige du vérin, de la bielle au premier bras et dudit premier bras à la cage ne soit jamais alignés.

Par ailleurs, et de manière particulièrement avantageuse, la cage est constituée d'une ossature comprenant deux montants arrières, deux longerons inférieurs et des traverses arrières, les extrémités libres du premier bras d'une paire étant articulées autour d'un axe fixe solidaire de l'extrémité arrière des longerons inférieurs et respectivement au plateau autour d'un axe coulissant le long de l'un des bords latéraux de la plate-forme et les extrémités libres du second bras étant articulées autour d'un axe fixe solidaire du bord latéral de la plate-forme et respectivement audit longeron inférieur autour d'un axe coulissant le long d'une lumière longitudinale pratiquée dans ledit longeron.

On comprend bien que, contrairement aux dispositifs de l'art antérieur, où la tige du dispositif d'entraînement hydrostatique est solidaire de la paroi inférieure de la cabine, en appui sur le sol sous le niveau inférieur, le vérin permettant d'entraîner la plate-forme depuis le² niveau inférieur jusqu'au niveau supérieur et inversement s'étend au dessus dudit niveau inférieur de sorte que la pose d'un tel élévateur dans une habitation ne nécessite pas de travaux de terrassement pour la réalisation d'une cuvette.

De manière particulièrement avantageuse, l'un des bras de chaque paire de bras est constitué de deux segments, un premier segment et un second segment s'étendant linéairement et parallèlement dans deux plans verticaux distincts, lesdits segments étant reliés par un axe fixe solidaire des extrémités libres respectives des premier et second segments et traversant le premier bras de la paire.

D'autres avantages et caractéristiques ressortiront mieux de la description qui va suivre de l'élévateur conforme à l'invention en référence aux dessins annexés sur lesquels :
- la figure 1 est une vue en perspective de l'élévateur conforme à l'invention,
- la figure 2 est une vue en coupe verticale de l'élévateur conforme à l'invention, la plate-forme étant au niveau supérieur,
- la figure 3 est une vue en coupe verticale de l'élévateur suivant l'invention, la plate-forme étant au niveau inférieur,
- la figure 4 est une représentation schématique de dessus de l'élévateur suivant l'invention.

En référence aux figures 1 à 3, l'élévateur suivant l'invention entre un niveau inférieur et un niveau supérieur d'une habitation comprend une plate-forme sensiblement horizontale 1 apte à être translatée verticalement dans une cage verticale 2 depuis le niveau inférieur 3 jusqu'au niveau supérieur 4 et inversement par des moyens d'actionnement positionnés sous ladite plate-forme 1. La cage 2 est constituée d'une ossature 5 comprenant deux montants avants 6a et deux montants arrières 6b, deux longerons inférieurs 7,7' et des traverses avants 8a et deux traverses arrières 8b. Les longerons inférieurs 7,7' de la cage 2 s'étendent au dessus du niveau inférieur 3 de l'habitation afin d'augmenter le débattement vertical de la plate-forme 1 comme il sera détaillé plus loin. La plate-forme horizontale 1 est constituée d'un plateau globalement rectangulaire 9 comprenant sur ses bords latéraux et sur son bord transversal arrière des rambardes 10 classiquement constituées de montants et de longerons formant des garde-corps.

L'élévateur comprend, par ailleurs, deux paires de bras 11 et 12 montés en ciseaux, c'est-à-dire une paire de bras articulés autour d'un axe dans leur partie médiane, respectivement articulés sur les bords latéraux de la plate-forme 1. Les extrémités libres du premier bras 11a d'une paire 11 sont articulés autour d'un axe fixe 13 solidaire de l'extrémité arrière du longeron inférieur 7 de l'ossature 5 de la cage 2 et respectivement à la plate-forme 1 autour d'un axe 14 coulissant le long de l'un des bords latéraux de ladite plate-forme 1 à travers une lumière longitudinale 15. Les extrémités libres du second bras 11b sont articulées autour d'un axe fixe 16 solidaire du bord latéral de la plate-forme 1 et respectivement dans la partie médiane du longeron inférieur 7 de l'ossature 5 de la cage 2 autour d'un axe 17 coulissant à travers une lumière longitudinale 18 pratiquée dans la partie médiane dudit longeron inférieur 7. On notera que, les paires de bras 11 et 12 étant articulées sur les bords latéraux de la plate-forme 1, l'espace situé sous cette dernière est entièrement libre, ce qui permet à ladite plate-forme 1 de s'étendre au niveau inférieur 3 sans que des travaux de terrassement soient nécessaires.

L'élévateur comprend, par ailleurs, un vérin 19 qui est alimenté par un moteur hydraulique, non représenté sur les figures, de manière à actionner ladite plate-forme 1. Ce vérin 19 s'étend verticalement le long du montant arrière 6a de l'ossature 5 de la cage 2, au-dessus du longeron inférieur 7, et la tige 20 dudit vérin 19 est articulée à une bielle 21 articulée au premier bras 11a de la paire entre l'articulation dudit premier bras 11a autour de l'axe fixe 13 solidaire de l'extrémité arrière du longeron inférieur 7 de l'ossature 5 de la cage 2 et l'axe d'articulation des premier et second bras 11a et 11b montés en ciseaux de sorte que les axes d'articulation de la bielle 21 à la tige 20 du vérin 19, de la bielle 21 au premier bras et dudit premier bras 11a à la cage 2 ne soient jamais alignés. Ainsi, la translation verticale de la tige 20 du vérin 19 entraîne la rotation du premier bras depuis une première position où ledit second bras s'étend au dessus des longerons inférieurs 7,7' de l'ossature 5 de la cage 2 jusqu'à une seconde position inférieure où ledit premier bras 11a s'étend en dessous desdits longerons inférieurs 7,7' procurant ainsi la translation de la plate-forme 1 depuis une première position où elle s'étend à l'étage supérieur 4 de l'habitation jusqu'à une seconde position où elle s'étend à l'étage inférieur 3 sous les longerons inférieurs 7,7' de l'ossature 5 de la cage 2.

Il va de soi que la position inférieure de la plate-forme 1 peut être confondue avec le plan des longerons 7,7' inférieurs de l'ossature 5 de la cage 2 sans pour autant sortir du cadre de l'invention. Néanmoins, on comprend bien que pour un même débattement vertical de la plate-forme 1, il conviendra de prévoir un vérin 19 dont le débattement de la tige 20 est plus important.

En référence à la figure 4, on observera que l'un des bras de chaque paire de bras 11,12 montés en ciseaux, le second bras 11b par exemple, est constitué de deux segments, un premier segment 11'b s'étendant depuis le longeron inférieur 7 jusqu'au premier bras 11b de la paire 11 et un second segment 11b s'étendant depuis le premier bras 11a de la paire 11 jusqu'à la plate-forme 1. Ces segments 11'b et 11"b s'étendent linéairement et parallèlement dans deux plans verticaux distincts et sont reliés par un axe fixe 22 solidaire des extrémités libres respectives des premier et second segments 11'b, 11"b et traversant le premier bras 11a de la paire 11. Ainsi, les premier et second segments 11'b et 11"b sont articulés autour d'un axe 2 traversent le premier bras 11a.

Selon une variante d'exécution particulièrement avantageuse, représentée en traits pointillés sur la figure 4, les extrémités libres des bras 11b de la première paire 11 de bras sont solidarisées aux extrémités libres respectives des bras 12b de la seconde paire 12 de bras par une barre de liaison 23 de telle manière que la rotation du premier bras 11a de la première paire 11 procurée par l'actionnement du vérin 19 entraîne simultanément la rotation du premier bras 12a de la seconde paire 12. A cet égard, on notera que les bras 11a et 12a des paires 11 et 12 font saillie à l'arrière de la plate-forme 1 afin de permettre le passage de la barre de liaison 23 derrière la plate-forme lorsqu'elle est déplacée depuis le niveau inférieur 3 jusqu'au niveau supérieur 4 et inversement, ladite barre de liaison 23 s'étendant dans le plan de la plate-forme 1 lorsque cette dernière se situe au niveau des longerons inférieurs 7,7' de l'ossature 5.

Accessoirement, en référence à la figure 1, l'élévateur comporte au niveau supérieur 4 un portillon 24 pivotant autour de charnières 25 solidaires des montants avants de l'ossature 5 de la cage 2 de telle manière que ledit portillon 24 soit fermé, empêchant l'accès à la cage 2, lorsque la plate-forme 1 se situe au niveau inférieur 3 afin d'empêcher toute chute depuis le niveau supérieur 4.

On observera que le déplacement vertical de la plate-forme 1 dans la cage 2 n'est pas linéaire mais légèrement courbe de sorte que, lorsque ladite plate-forme 1 se situe au niveau inférieur 3 ou au niveau supérieur 4, ladite plate-forme 1 est séparée du plancher du niveau inférieur 3 ou supérieur par un espace. Afin d'empêcher qu'un utilisateur ne se coince le pied dans cet espace et ne se blesse, le bord avant de la plate-forme 1 comprend avantageusement une bavette 26 rétractable, précontrainte par des moyens élastiques et apte à coulisser le long de rails 27 positionnés sous ladite plate-forme 1 afin de combler ledit espace.

Il va de soi que le vérin 9 pourra être substitué par tout autre organe d'actionnement bien connu de l'homme de l'art sans sortir du cadre de l'invention, l'axe d'articulation de l'organe d'actionnement au bras 11a et l'axe d'articulation dudit bras 11a à la cage 2 ne devant alors jamais être aligné verticalement.

Par ailleurs, il va de soi que les moyens d'actionnement de ladite plate-forme horizontale peuvent ne comprendre qu'une paire de bras montés en ciseaux, les extrémités libre d'un premier bras d'une paire étant articulé autour d'un axe fixe solidaire de la cage et respectivement au plateau autour d'un axe coulissant et les extrémités libre du second bras étant articulées autour d'un axe fixe solidaire de ladite plate-forme et respectivement à l'ossature de la cage autour d'un axe coulissant.

Enfin, il va de soi que la plate-forme horizontale de l'élévateur pourra être substituée par une cabine et que les exemples que l'on vient de donner ne sont que des illustrations particulières en aucun cas limitatives quant au domaine d'application de l'invention.

## Revendications

1. Elévateur entre un niveau inférieur (3) et un niveau supérieur (4) d'une habitation comprenant une cabine ou une plate-forme horizontale (1) apte à être translaté sensiblement verticalement dans une cage (2) depuis le niveau inférieur jusqu'au niveau supérieur et inversement par des moyens d'actionnement positionnés latéralement par rapport à la plate-forme (1), lesdits moyens d'actionnement comprenant d'une part au moins une paire de bras (11,12) montés en ciseaux, c'est-à-dire articulés autour d'un axe (22) dans leur partie médiane, les extrémités libres d'un premier bras (11a d'une paire (11) étant articulées autour d'un axe fixe (13) solidaire de la cage (2) et respectivement à la plate-forme autour d'un axe (14) coulissant le long de l'un des bords latéraux de la plate-forme (1) et les extrémités libres du second bras (11b) étant articulées autour d'un axe fixe (16) solidaire du bord latéral de ladite plate-forme (1) et respectivement à la cage (2) autour d'un axe (17) coulissant, de telle sorte que l'axe (16) d'articulation du second bras (11b) à la plate-forme (1), l'axe médian (22) d'articulation des bras (11a, 11b) d'une paire (11) et l'axe (13) d'articulation du premier bras (11a) à la cage ne soient jamais alignés, et d'autre part un organe d'actionnement coopérant avec au moins l'un (11a des bras (11a, 11b), l'actionnement dudit organe procurant la rotation du premier bras depuis une première position où ledit second bras s'étend au dessus de l'axe (17) coulissant, jusqu'à une seconde position inférieure où ledit premier bras (11a) s'étend en dessous dudit axe (17) coulissant, assurant ainsi la translation de la plate-forme (1) depuis une première position où elle s'étend au niveau supérieur (4) de l'habitation jusqu'à une seconde position où elle s'étend au niveau inférieur (3) sous ledit axe (17) coulissant, et inversement.

2. Elévateur suivant la revendication précédente **caractérisé en ce que** l'un (11b) des bras (11a, 11b) de chaque paire de bras (11,12) est constitué de deux segments, un premier segment (11'b) et un second segment (11"b) s'étendant linéairement et parallèlement dans deux plans verticaux distincts, lesdits segments (11'b) et (11"b) étant reliés par un axe fixe (22) solidaire des extrémités libres respectives des premier et second segments (1l'b, 11"b) et traversant le premier bras (11a) de la paire (11).

3. Elévateur suivant l'une quelconque des revendications précédentes **caractérisé en ce que** d'une part la cage (2) est constituée d'une ossature (5) comprenant des montants avants (6a) et arrières (6b), des longerons inférieurs (7,7') s'étendant horizontalement entre le niveau inférieur (3) et le niveau supérieur (4), et des traverses avants (8a) et arrières (8b) et d'autre part, la plate-forme (1) s'étend sous les longerons inférieurs (7,7') de l'ossature (5) de la cage (2) lorsque ladite plate-forme (1) s'étend au niveau inférieur (3) et au dessus desdits longerons (7,7') lorsque ladite plate-forme (1) s'étend au niveau supérieur (4).

4. Elévateur suivant l'une quelconque des revendications précédentes **caractérisé en ce qu'**il comprend deux paires de bras (11,12) montés en ciseaux respectivement articulés sur les bords latéraux de la plate-forme (1).

5. Elévateur suivant la revendication 3 **caractérisé en ce que** les extrémités libres des bras (11a, 11b) d'une première paire (11) sont solidarisées aux extrémités libres respectives des bras (12a, 12b) de la seconde paire (11) par des barres de liaison (23).

6. Elévateur selon l'une quelconque des revendications précédentes **caractérisé en ce que** l'organe d'actionnement consiste en un vérin (19) dont le corps est solidaire de la cage (2) et dont la tige (20) est articulée à une bielle (21) articulée à l'un (11a) des bras de la paire (11) de telle manière que les axes d'articulation de la bielle (21) à la tige (20) du vérin (19), de la bielle (21) au premier bras (11a) et dudit premier bras (11a) à la cage (2) ne soient jamais alignés.

7. Elévateur suivant l'une quelconque des revendications précédentes **caractérise en ce que** les extrémités libres du premier bras (11a) d'une paire (11) sont articulés autour d'un axe fixe (13).. solidaire de l'extrémité arrière d'un longeron inférieur (7) de l'ossature (5) de la cage (2) et respectivement à la plate-forme (1) autour d'un axe (14) coulissant le long de l'un des bords latéraux de ladite plate-forme (1) à travers une lumière (15) et les extrémités libres du second bras (11b) sont articulées autour d'un axe fixe (16) solidaire du bord latéral de la plate-forme (1) et respectivement dans la partie médiane du longeron inférieur (7) de l'ossature (5) de la cage (2) autour d'un axe (17) coulissant à travers une lumière longitudinale (18) pratiquée dans la partie médiane dudit longeron inférieur (7)

8. Elévateur suivant l'une quelconque des revendications 5 à 7 **caractérisé en ce que** le vérin (19) s'étend verticalement le long de l'un des montants arrières (6b) de l'ossature (5) de la cage (2).

9. Elévateur suivant la revendication 7 **caractérisé en ce que** la tige (20) du vérin (19) s'étend au dessus de son corps.

10. Elévateur suivant l'une quelconque des revendications 2 à 8 **caractérisé en ce qu'**il comprend au niveau supérieur (4) un portillon (24) pivotant autour de charnières (25) solidaires des montants avants (6a) de l'ossature (5) dé la cage (2).

## Claims

1. Lift between a lower level (3) and an upper level (4) of a house comprising a cabin or a horizontal platform (1) which is essentially vertically movable in a shaft (2) from the lower level to the upper level and inversely by actuating means positioned laterally in relation to the platform (1), said actuating means comprising on the one hand at least one pair of rotatably mounted arms (11, 12), i.e. pivotally arranged around an axis (22) in the middle part thereof, the free ends of a first arm (11a) of one pair (11) are pivotable around a fixed axis (13) connected to the shaft (2) and respectively to the platform around an axis sliding along one of the lateral edges of the platform (1) and the free ends of the second arm (11b) are pivotable around a fixed axis (16) connected to the lateral edge of said platform (1) and respectively to the shaft (2) around a sliding axis (17), in such a way that the pivot axis (16) of the second arm (11b) for the platform (1), the middle pivot axis (22) of the arms (11a, 11b) of one pair (11) and the pivot axis (13) of the first arm (11a) for the shaft are never aligned, and on the other hand an actuating unit interacting with at least one (11a) of the arms (11a, 11b), the actuating of said unit providing the rotation of the first arm from a first position wherein said second arm extends above the sliding axis (17), until a second lower position wherein said first arm (11a) extends below said sliding axis (17), providing as such the movement of the platform (1) from a first position wherein it extends to the upper level (4) of the house until a second position wherein it extends to the lower level (3) under said sliding axis (17), and inversely.

2. Lift according to the preceding claim **characterised in that** one (11b) of the arms (11a, 11b) of each pair of arms (11, 12) is comprised of two segments, a first segment (11'b) and a second segment (11''b) extending linearly and in parallel in two separate vertical planes, said segments (11'b) and (11"b) connected by a fixed axis (22) connected to the respective free ends of the first and second segments (11'b, 11"b) and passing through the first arm (11a) of the pair (11).

3. Lift according to any of the preceding claims **characterised in that** on the one hand the shaft (2) is comprised of a frame (5) comprising front (6a) and rear (6b) risers, lower side rails (7, 7') extending horizontally between the lower level (3) and the upper level (4), and front (8a) and rear (8b) cross pieces and on the other hand, the platform (1) extends under the lower side rails (7, 7') of the frame (5) of the shaft (2) when said platform (1) extends to the lower level (3) and above said side rails (7, 7') when said platform (1) extends to the upper level (4).

4. Lift according to any of the preceding claims **characterised in that** it comprises two pairs of rotatably mounted arms (11, 12) respectively rotatable on the lateral edges of the platform (1).

5. Lift according to claim 3 **characterised in that** the free ends of the arms (11a, 11b) of a first pair (11) are connected to the respective free ends of the arms (12a, 12b) of the second pair (11) by tie rods (23).

6. Lift according to any of the preceding claims **characterised in that** the actuating unit consists of a cylinder (19) of which the body is connected to the shaft (2) and of which the rod (20) is pivotable with a connecting bar (21) pivotable with one (11a) of the arms of the pair (11) in such a way that the pivot axes of the connecting bar (21) for the rod (20) of the cylinder (19), the connecting bar (21) for the first arm (11a) and of said first arm (11a) for the shaft (2) are never aligned.

7. Lift according to any of the preceding claims **characterised in that** the free ends of the first arm (11a) of one pair (11) are pivotable around a fixed axis (13) connected to the rear end of a lower side rail (7) of the frame (5) of the shaft (2) and respectively to the platform (1) around an axis (14) sliding along one of the lateral edges of said platform (1) through a hole (15) and the free ends of the second arm (11b) are pivotable around a fixed axis (16) connected to the lateral edge of the platform (1) and respectively in the middle part of the lower side rail (7) of the frame (5) of the shaft (2) around an axis (17) sliding through a longitudinal hole (18) arranged in the middle part of said lower slide rail (7).

8. Lift according to any of claims 5 to 7 **characterised in that** the cylinder (19) extends vertically along one of the rear risers (6b) of the frame (5) of the shaft (2).

9. Lift according to claim 7 **characterised in that** the rod (20) of the cylinder (19) extends above its body.

10. Lift according to any of claims 2 to 8 **characterised in that** it comprises an upper level (4) a gate (24) pivoting around hinges (25) connected to the front risers (6a) of the frame (5) of the shaft (2).

## Patentansprüche

1. Lift zwischen einer unteren Ebene (3) und einer oberen Ebene (4) einer Wohnstätte, umfassend eine Kabine oder eine waagrechte Plattform (1), die im Wesentlichen senkrecht in einem Schacht (2) von der unteren Ebene bis zur oberen Ebene und umgekehrt mithilfe von Betätigungsmitteln verschoben werden kann, die in Bezug auf die Plattform (1) seitlich angeordnet sind, wobei diese Betätigungsmittel einerseits mindestens ein Paar Arme (11, 12) umfassen, die scherenartig befestigt sind, das heißt, in ihrem Mittelteil gelenkig um eine Achse (22) gelagert, wobei die freien Enden eines ersten Arms (11a) eines Paares (11) jeweils gelenkig um eine festsitzende Achse (13) gelagert sind, die mit dem Schacht (2) fest verbunden ist, und an der Plattform um eine Achse (14), die entlang eines der seitlichen Ränder der Plattform (1) gleitet, und die freien Enden des zweiten Arms (11b) jeweils gelenkig um eine festsitzende Achse (16) gelagert sind, die mit dem seitlichen Rand der Plattform (1) fest verbunden ist, und am Schacht (2) um eine Gleitachse (17), so dass die Gelenksachse (16) des zweiten Arms (11b) an der Plattform (1), die Gelenksmittelachse (22) der Arme (11a, 11b) eines Paares (11) und die Gelenksachse (13) des ersten Arms (11a) am Schacht nie bündig sind, und andererseits ein Betätigungselement, das mit mindestens einem (11a) der Arme (11a, 11b) zusammenwirkt, wobei die Betätigung des Elements für die Drehung des ersten Arms von einer ersten Position, in der sich der zweite Arm über der Gleitachse (17) erstreckt, bis in eine zweite untere Position sorgt, in der sich der erste Arm (11a) unter der Gleitachse (17) erstreckt, wodurch die Verschiebung der Plattform (1) von einer ersten Position, in der sie sich auf der oberen Ebene (4) der Wohnstätte erstreckt, bis in eine zweite Position gewährleistet wird, in der sie sich auf der unteren Ebene (3) unter der Gleitachse (17) erstreckt und umgekehrt.

2. Lift nach dem vorhergehenden Anspruch, **dadurch gekennzeichnet, dass** einer (11b) der Arme (11a, 11b) von jedem Armpaar (11, 12) aus zwei Segmenten besteht, ein erstes Segment (11'b) und ein zweites Segment (11"b), die sich linear und parallel in zwei verschiedenen, vertikalen Ebenen erstrecken, wobei die Segmente (11'b) und (11"b) durch eine festsitzende Achse (22) verbunden sind, die jeweils mit den freien Enden des ersten und des zweiten Segments (11'b, 11"b) fest verbunden ist und den ersten Arm (11a) des Paares (11) durchquert.

3. Lift nach einem der vorhergehenden Ansprüche, **dadurch gekennzeichnet, dass** einerseits der Schacht (2) von einem Gerüst (5) gebildet wird, das vordere (6a) und hintere (6b) Stützen, untere Längsträger (7, 7'), die sich waagrecht zwischen der unteren Ebene (3) und der oberen Ebene (4) erstrecken, und vordere (8a) und hintere (8b) Traversen umfasst, und sich andererseits die Plattform (1) unter den unteren Längsträgern (7, 7') des Gerüsts (5) des Schachts (2) erstreckt, wenn sich die Plattform (1) auf der unteren Ebene (3) erstreckt, und über den Längsträgern (7, 7'), wenn sich die Plattform (1) auf der oberen Ebene (4) erstreckt.

4. Lift nach einem der vorhergehenden Ansprüche, **dadurch gekennzeichnet, dass** er zwei Armpaare (11, 12) umfasst, die jeweils scherenartig befestigt und gelenkig auf den seitlichen Rändern der Plattform (1) gelagert sind.

5. Lift nach Anspruch 3, **dadurch gekennzeichnet, dass** die freien Enden der Arme (11a, 11b) eines ersten Paares (11) fest mit den jeweiligen freien Enden der Arme (12a, 12b) des zweiten Paares (11) mittels Verbindungsstangen (23) verbunden sind.

6. Lift nach einem der vorhergehenden Ansprüche, **dadurch gekennzeichnet, dass** das Betätigungselement aus einem Zylinder (19) besteht, dessen Gehäuse fest mit dem Schacht (2) verbunden ist und dessen Kolbenstange (20) gelenkig auf einer Schubstange (21) gelagert ist, die gelenkig auf einem (11a) der Arme des Paares (11) gelagert ist, so dass die Achsen zur gelenkigen Lagerung der Schubstange (21) auf der Kolbenstange (20) des Zylinders (19), der Schubstange (21) auf dem ersten Arm (11a) und dieses ersten Arms (11a) auf dem Schacht, (2) nie bündig sind.

7. Lift nach einem der vorhergehenden Ansprüche, **dadurch gekennzeichnet, dass** die freien Enden des ersten Arms (11a) eines Paares (11) jeweils gelenkig um eine festsitzende Achse (13) gelagert sind, die mit dem hinteren Ende eines unteren Längsträgers (7) des Gerüsts (5) des Schachts (2) fest verbunden ist, und an der Plattform (1) um eine Achse (14), die entlang eines der seitlichen Ränder der Plattform (1) in einer Öffnung (15) gleitet, und die freien Enden des zweiten Arms (11b) jeweils gelenkig um eine festsitzende Achse (16), gelagert sind, die mit dem seitlichen Rand der Plattform (1) fest verbunden ist, und im Mittelteil des unteren Längsträgers (7) des Gerüsts (5) des Schachts (2) um eine Achse (17), die in einer Längsöffnung (18) gleitet, die im Mittelteil des unteren Längsträgers (7) ausgeführt ist.

8. Lift nach einem der Ansprüche 5 bis 7, **dadurch gekennzeichnet, dass** sich der Zylinder (19) vertikal entlang einer der hinteren Stützen (6b) des Gerüsts (5) des Schachts (2) erstreckt.

9. Lift nach Anspruch 7, **dadurch gekennzeichnet, dass** sich die Kolbenstange (20) des Zylinders (19) über seinem Gehäuse erstreckt.

10. Lift nach einem der Ansprüche 2 bis 8, **dadurch gekennzeichnet, dass** er auf der oberen Ebene (4) eine Tür (24) umfasst, die um Scharniere (25) schwenkbar ist, die mit den vorderen Stützen (6a) des Gerüsts (5) des Schachts (2) fest verbunden sind.
